# EUROPÄISCHE PATENTANMELDUNG

(11) **EP 4 592 633 A1**
(43) Veröffentlichungstag der Anmeldung: **30.07.2025**
(21) Anmeldenummer: 25154413.6
(22) Anmeldetag: 28.01.2025
(51) Int. Cl.: F41A 9/60

(54) **HÜLSENSTUMMELFANGVORRICHTUNG, TURM UND FAHRZEUG**

(30) Priorität: 29.01.2024 DE 102024102458
(71) Anmelder: Rheinmetall Landsysteme GmbH, 29345 Südheide (DE)
(72) Erfinder: NOWACZYK, Björn, 24214 Gettorf (DE); KOMMATOWSKY, Kevin, 24147 Kiel (DE)
(74) Vertreter: HKW Intellectual Property PartG mbB

(57) **Zusammenfassung**

Eine Hülsenstummelfangvorrichtung (24) für eine Bewaffnung (6) eines Fahrzeugs (1), insbesondere eines Kampfpanzers, mit Führungswänden (25, 26, 27, 28), die dazu eingerichtet sind, auf die Führungswände (25, 26, 27, 28) auftreffende Hülsenstummel (14) entlang einer Schwerkraftrichtung (g) nach unten zu führen, wobei die Führungswände (25, 26, 27, 28) Schnellverbindungselemente (39, 40, 41, 42, 43, 44, 45, 46, 47, 48, 49, 50) aufweisen, mit deren Hilfe die Führungswände (25, 26, 27, 28) werkzeugfrei mit einer Haltestruktur (56, 60) verbindbar und werkzeugfrei von der Haltestruktur (56, 60) lösbar sind.

## Beschreibung

Die vorliegende Erfindung betrifft eine Hülsenstummelfangvorrichtung für eine Bewaffnung eines Fahrzeugs, insbesondere eines Kampfpanzers, einen Turm für ein Fahrzeug, insbesondere für einen Kampfpanzer, mit einer derartigen Hülsenstummelfangvorrichtung und ein Fahrzeug, insbesondere einen Kampfpanzer, mit einer derartigen Hülsenstummelfangvorrichtung und/oder einem derartigen Turm.

Kampfpanzer weisen eine Bewaffnung, zumeist in Form einer Glattrohrkanone, auf. Diese Bewaffnung wird mit patronierter Munition bestückt. Derartige patronierte Munition weist gemäß betriebsinternen Erkenntnissen eine teilverbrennbare Hülse, eine Treibladung und ein Projektil auf. Bei einem Abfeuern der Bewaffnung brennt ein hohlzylinderförmiger Teil der Hülse ab, so dass nur ein sogenannter Hülsenstummel verbleibt. Dieser Hülsenstummel wird aus der Bewaffnung ausgeworfen, ausgestoßen oder ausgezogen. Ein derartiger Hülsenstummel kann einen metallischen Hülsenboden sowie ein mit dem Hülsenboden verschweißtes Anzündrohr aufweisen. Der Hülsenstummel kann eine Länge von beispielsweise 300 Millimetern aufweisen.

Der vorgenannte Aufbau und die vorgenannten Abmessungen des Hülsenstummels können insbesondere bei der Verwendung eines Automatikladers für die Bewaffnung zu Handhabungsproblemen führen. Die Handhabungsprobleme umfassen beispielsweise eine Beschädigung von sensiblen Komponenten eines Turms des Kampfpanzers bei einem Auswerfen der Hülsenstummel oder ein Verklemmen der Hülsenstummel bei Richtbewegungen der Bewaffnung.

Ferner ist es unerwünscht, dass die Hülsenstummel undefiniert unter dem Turm in einer Fahrzeugwanne des Kampfpanzers liegen. Außerdem können die Hülsenstummel bei einem unbemannten Turm nicht visuell überprüft und manuell sortiert und/oder entsorgt werden. Lose Hülsenstummel können außerdem bei einer Minenbelastung des Kampfpanzers in unerwünschter Weise zu Sekundärprojektilen werden. Dies gilt es zu verbessern.

Vor diesem Hintergrund besteht eine Aufgabe der vorliegenden Erfindung darin, eine verbesserte Hülsenstummelfangvorrichtung für eine Bewaffnung eines Fahrzeugs, insbesondere eines Kampfpanzers, zur Verfügung zu stellen.

Demgemäß wird eine Hülsenstummelfangvorrichtung für eine Bewaffnung eines Fahrzeugs, insbesondere eines Kampfpanzers, vorgeschlagen. Die Hülsenstummelfangvorrichtung umfasst Führungswände, die dazu eingerichtet sind, auf die Führungswände auftreffende Hülsenstummel entlang einer Schwerkraftrichtung nach unten zu führen, wobei die Führungswände Schnellverbindungselemente aufweisen, mit deren Hilfe die Führungswände werkzeugfrei mit einer Haltestruktur verbindbar und werkzeugfrei von der Haltestruktur lösbar sind.

Dadurch, dass die auf den Führungswänden auftreffenden Hülsenstummel mit Hilfe der Führungswände entlang der Schwerkraftrichtung nach unten geführt werden, ist es möglich, die Hülsenstummel von einem Verschlussblock der Bewaffnung wegzuführen. Hierdurch können die Hülsenstummel beispielsweise bei einem Abfeuern der Bewaffnung oder bei Richtbewegungen der Bewaffnung nicht mehr mit dieser kollidieren. Die Führungswände verhindern auch, dass die Hülsenstummel aus der Hülsenstummelfangvorrichtung herausfallen oder aus dieser herausgeschleudert werden.

Die Bewaffnung oder Waffe ist vorzugsweise eine Glattrohrkanone. Vorzugsweise ist das Fahrzeug ein Kampfpanzer. Dies ist jedoch nicht zwingend erforderlich. Das Fahrzeug kann auch ein anderes bewaffnetes Fahrzeug sein. Der Hülsenstummel ist Teil einer patronierten Munition oder Patronenmunition der Bewaffnung. Derartige patronierte Munition weist - wie zuvor erwähnt - eine Hülse, eine Treibladung oder ein Projektil auf. Bei einem Abfeuern der Bewaffnung brennt ein Teil der Hülse ab, so dass nur der Hülsenstummel verbleibt. Der Hülsenstummel umfasst einen Hülsenboden sowie ein aus dem Hülsenboden herausragendes Anzündrohr. Der Hülsenstummel kann nach dem Abfeuern der Bewaffnung aus dieser ausgeworfen, ausgestoßen oder ausgezogen werden. Hierzu kann ein Automatiklader eingesetzt werden, welcher die patronierte Munition der Bewaffnung auch zuführen kann. Die Hülsenstummelfangvorrichtung kann auch geeignet sein, ganze Hülsen aufzufangen. Daher kann die Hülsenstummelfangvorrichtung auch als Hülsenfangvorrichtung für Hülsen, insbesondere für Hülsenstummel, bezeichnet werden.

Die Anzahl der Führungswände ist beliebig. Beispielsweise sind vier derartige Führungswände vorgesehen, die derart angeordnet sind, dass die Hülsenstummelfangvorrichtung einen Aufnahmeraum zum Aufnehmen der Hülsenstummel umschließt. Die Hülsenstummel fallen nach dem Abfeuern der Bewaffnung in den Aufnahmeraum hinein. Dabei treffen die Hülsenstummel bevorzugt auf die Führungswände auf und werden von diesen entlang der Schwerkraftrichtung nach unten geleitet oder geführt. Je nach Anwendungsfall und/oder Einsatzprofil der Hülsenstummelfangvorrichtung können jedoch auch weniger als vier Führungswände eingesetzt werden. "Nach unten" bedeutet vorliegend entlang der Schwerkraftrichtung in Richtung einer Fahrzeugwanne des Fahrzeugs und/oder in Richtung eines Turmbühnenbodens einer Turmbühne eines Turms des Fahrzeugs.

Die Führungswände sind bevorzugt zumindest abschnittsweise flexibel verformbar. Hierdurch können sich die Führungswände bei einem Auftreffen der Hülsenstummel elastisch verformen, wobei die Hülsenstummel an den Führungswänden unter einer elastischen Verformung derselben entlang der Schwerkraftrichtung nach unten gleiten oder gefördert werden. Die Führungswände fangen die Hülsenstummel somit auf, wobei sich die Führungswände oder diejenige Führungswand, auf die der jeweilige Hülsenstummel aufprallt, elastisch verformt. Die Führungswände bremsen die Hülsenstummel somit ab. Kinetische Energie der Hülsenstummel wird dabei in Verformungsenergie der Führungswände umgewandelt. Die Führungswände sind insbesondere reversibel verformbar. Die Führungswände sind demgemäß bevorzugt dadurch dazu eingerichtet, die Hülsenstummel entlang der Schwerkraftrichtung nach unten zu führen oder zu fördern, dass die Führungswände die Hülsenstummel auffangen und sich dabei elastisch verformen.

Unter einem "Schnellverbindungselement" ist vorliegend ein Bauteil oder eine Komponente zu verstehen, welche manuell, das heißt ohne ein Werkzeug oder werkzeugfrei oder werkzeuglos, mit der Haltestruktur verbunden und wieder von dieser gelöst werden kann. Die Haltestruktur kann beispielsweise blechförmig, gitterförmig, stegförmig und/oder rohrförmig sein. Die Haltestruktur kann Teil der Hülsenstummelfangvorrichtung sein. Alternativ kann die Haltestruktur jedoch auch Teil des Turms des Fahrzeugs, insbesondere der Turmbühne des Turms, sein. Ferner kann die Haltestruktur sowohl der Hülsenstummelfangvorrichtung als auch dem Turm zugeordnet sein.

Beispielsweise können die Schnellverbindungselemente schlaufenförmig um die Tragstruktur gewunden oder durch in der Tragstruktur vorgesehene Öffnungen hindurchgeführt werden. Jedes Schnellverbindungselement kann insbesondere mit sich selbst verbunden werden. Für den Fall, dass die Schnellverbindungselemente jeweils einen Klettverschluss aufweisen, kann dieser einen Haftanteil mit Haken und einen Flauschanteil mit Schlaufen aufweisen. Durch ein zusammendrücken des Haftanteils und des Flauschanteils kann das jeweilige Schnellverbindungselement mit sich selbst verbunden werden, wodurch sich eine schlaufenförmige Geometrie des jeweiligen Schnellverbindungselements ergibt, welche die Haltestruktur umgreift oder hintergreift.

Die Schnellverbindungselemente sind insbesondere formschlüssig mit der Haltestruktur verbunden. Eine formschlüssige Verbindung entsteht durch das Ineinander- oder Hintergreifen von mindestens zwei Verbindungspartnern, vorliegend den Schnellverbindungselementen und der Haltestruktur. Somit sind die Führungswände mit Hilfe der Schnellverbindungselemente formschlüssig mit der Haltestruktur verbunden. Die Haltestruktur kann käfigförmig oder rahmenförmig sein. Somit kann sich ein quaderförmiger Aufbau der Hülsenstummelfangvorrichtung ergeben. Die Führungswände können nicht nur mit der Haltestruktur, sondern auch untereinander verbunden sein. Das heißt insbesondere, dass die Führungswände mit Hilfe der Schnellverbindungselemente auch miteinander verbunden sein können.

Gemäß einer Ausführungsform weist die Hülsenstummelfangvorrichtung dadurch einen modularen Aufbau auf, dass wahlweise entweder nur ein Teil oder sämtliche Führungswände mit Hilfe der Schnellverbindungselemente mit der Haltestruktur verbunden sind.

Demgemäß ist unter "modular" zu verstehen, dass die Hülsenstummelfangvorrichtung je nach Anwendungsfall und/oder Einsatzprofil der Hülsenstummelfangvorrichtung wahlweise aus nur einigen der Führungswände oder aus allen der Führungswände zusammengesetzt werden kann. Hierzu werden die erforderlichen Führungswände mit Hilfe ihrer Schnellverbindungselemente mit der Haltestruktur verbunden. Besonders bevorzugt weist die Hülsenstummelfangvorrichtung zumindest zwei Führungswände auf. Die Hülsenstummelfangvorrichtung kann auch drei oder vier Führungswände aufweisen. Besonders bevorzugt weist die Hülsenstummelfangvorrichtung jedoch vier Führungswände auf, so dass sich eine quaderförmige Geometrie der Hülsenstummelfangvorrichtung ergibt, die den Aufnahmeraum der Hülsenstummelfangvorrichtung definiert oder umschließt.

Gemäß einer weiteren Ausführungsform weisen die Führungswände eine erste seitliche Führungswand, eine zweite seitliche Führungswand, die gegenüberliegend zu und beabstandet von der ersten seitlichen Führungswand angeordnet ist, eine vordere Führungswand und eine hintere Führungswand, die gegenüberliegend zu und beabstandet von der vorderen Führungswand angeordnet ist, auf.

Demgemäß weist die Hülsenstummelfangvorrichtung vorzugsweise vier Führungswände auf. Dabei ist eine der zuvor erwähnten Führungswände die erste seitliche Führungswand, eine der zuvor erwähnten Führungswände ist die zweite seitliche Führungswand, eine der zuvor erwähnten Führungswände ist die vordere Führungswand und eine der zuvor erwähnten Führungswände ist die hintere Führungswand. Die Führungswände sind vorzugsweise derart angeordnet, dass die erste seitliche Führungswand und die zweite seitliche Führungswand parallel zueinander und beabstandet voneinander platziert sind. Die vordere Führungswand und die hintere Führungswand sind vorzugsweise senkrecht zu den beiden seitlichen Führungswänden angeordnet. Die erste seitliche Führungswand und die zweite seitliche Führungswand sind vorzugsweise eben oder plattenförmig. Die hintere Führungswand ist vorzugweise gewölbt. Insbesondere ist die hintere Führungswand von dem von der Hülsenstummelfangvorrichtung umschlossenen Aufnahmeraum nach außen gewölbt. Nach unten ist die Hülsenstummelfangvorrichtung durch den zuvor erwähnten Turmbühnenboden begrenzt. Nach oben, das heißt dem Turmbühnenboden abgewandt, ist die Hülsenstummelfangvorrichtung bevorzugt offen oder geöffnet. Die beiden seitlichen Führungswände sind bevorzugt höher als die vordere Führungswand und die hintere Führungswand. Die vordere Führungswand ist bevorzugt niedriger als die hintere Führungswand. Die vordere Führungswand ist vorzugsweise unter dem Verschlussblock der Bewaffnung platziert. Der Verschlussblock kann in den Aufnahmeraum hineinragen.

Gemäß einer weiteren Ausführungsform weist die hintere Führungswand ein Unterteil und ein zu dem Unterteil verschwenkbares Oberteil auf.

Mit anderen Worten kann damit das Oberteil von der Hülsenstummelfangvorrichtung weggeklappt werden. Dies ist beispielsweise vorteilhaft, wenn Hülsenstummel aus dem Aufnahmeraum der Hülsenstummelfangvorrichtung entnommen werden sollen. Zum Verschwenken des Oberteils werden dessen Schnellverbindungselemente insbesondere von der Haltestruktur gelöst, so dass das Oberteil relativ zu dem Unterteil beweglich ist.

Gemäß einer weiteren Ausführungsform sind die Schnellverbindungselemente riemenförmig, bandförmig und/oder schnurförmig.

Es können insbesondere Schnellverbindungselemente vorgesehen sein, die riemenförmig sind, weitere Schnellverbindungselemente, die bandförmig sind und weitere Schnellverbindungselemente, die schnurförmig sind. Es ist somit eine Kombination der vorgenannten Formen der Schnellverbindungselemente möglich. Die Schnellverbindungselemente können beispielsweise aus einem Textil gefertigt sein. Alternativ können die Schnellverbindungselemente auch aus einem elastisch verformbaren Kunststoffmaterial, aus Gummi oder aus Leder gefertigt sein. Auch metallische Werkstoffe können eingesetzt werden. Unter "riemenförmig" ist vorliegend ein Bauteil zu verstehen, welches eine langgestreckte Geometrie aufweist und flexibel verformbar ist. Unter "bandförmig" ist vorliegend ein Bauteil zu verstehen, welches aus einem Textilgewebe gefertigt ist und eine begrenzte Breite aufweist und vorzugsweise feste beidseitige Webkanten aufweist. Unter "schnurförmig" ist vorliegend insbesondere eine im Querschnitt kreisförmige Geometrie zu verstehen. Für den Fall, dass die Schnellverbindungselemente schnurförmig sind, ist es beispielsweise möglich, diese an der Haltestruktur zu verknoten, um die Führungswände mit der Haltestruktur und/oder miteinander zu verbinden.

Gemäß einer weiteren Ausführungsform weisen die Schnellverbindungselemente Klettverschlüsse, Knöpfe, Dornschnallen, Knebel, Druckknöpfe, Ösen und/oder Haken auf.

Die Schnellverbindungselemente können grundsätzlich jede beliebige manuell verbindbare und lösbare Verbindungstechnologie aufweisen. Insbesondere können für die Schnellverbindungselemente beliebige textile Verbindungstechnologien eingesetzt werden. Es kann eine Kombination von Klettverschlüssen, Knöpfen, Dornschnallen, Knebeln, Druckknöpfen, Ösen und/oder Haken vorgesehen sein.

Gemäß einer weiteren Ausführungsform weist jede Führungswand einen Tragrahmen und eine flexible Bespannung auf, mit welcher der Tragrahmen bespannt ist.

Der Tragrahmen ist vorzugsweise rohrförmig. Insbesondere kann der Tragrahmen aus einer Vielzahl von Abschnitten, insbesondere von Rohrabschnitten, zusammengesetzt sein. Der Tragrahmen kann in die Bespannung eingenäht sein. Die Bespannung ist insbesondere flexibel verformbar. Beispielsweise kann der Tragrahmen aus Aluminiumrohren oder Stahlrohren gefertigt sein. Es können jedoch auch Faserverbundwerkstoffe eingesetzt werden. Der Tragrahmen kann eine beliebige Geometrie aufweisen. Im einfachsten Fall ist der Tragrahmen rechteckförmig. Der Tragrahmen kann jedoch auch zumindest abschnittsweise stufenförmig ausgebildet sein.

Gemäß einer weiteren Ausführungsform weist die Bespannung ein, insbesondere netzförmiges, hitzebeständiges, selbstverlöschendes und/oder schalldämmendes, Textil auf.

Unter einem "Textil" kann vorliegend ein Gewebe, ein Gestrick, ein Gewirk, ein Geflecht, ein Nähgewirk, ein Vliesstoff, ein Netz oder ein Filz verstanden werden. Die Bespannung kann unterschiedliche Textilien umfassen. Alternativ oder zusätzlich kann die Bespannung auch Gummi, Leder, Kork oder dergleichen aufweisen. Auch metallische Werkstoffe können eingesetzt werden. Die Bespannung kann auch eine Kunststofffolie, insbesondere eine transparente Kunststofffolie, sein oder aufweisen. Die Bespannung kann beispielsweise mehrlagig sein, so dass unterschiedliche Textilien aufeinandergeschichtet sind.

Gemäß einer weiteren Ausführungsform weist die Bespannung ein erstes Textil und ein zweites Textil auf, wobei eine Maschenweite des ersten Textils größer als eine Maschenweite des zweiten Textils ist, und wobei das erste Textil insbesondere ein in der Bespannung vorgesehenes Fenster bildet.

Insbesondere ist das erste Textil ein grobmaschiges Textil. Das zweite Textil ist demgemäß ein feinmaschiges Textil. Vorzugsweise wird die Bespannung aus dem zweiten Textil gebildet, wobei das erste Textil in dem zweiten Textil das Fenster bildet. Mit Hilfe des Fensters kann der Aufnahmeraum der Hülsenstummelfangvorrichtung eingesehen werden. Hierdurch ist es beispielsweise möglich, zu überprüfen, wie weit die Hülsenstummelfangvorrichtung bereits mit Hülsenstummeln gefüllt ist. Anstelle des zweiten Textils kann für das Fenster auch eine transparente Kunststofffolie oder dergleichen eingesetzt werden.

Gemäß einer weiteren Ausführungsform sind die Schnellverbindungselemente mit der Bespannung vernäht.

Es ist jedoch auch eine Verklebung möglich. Auch andere beliebige Verbindungstechnologien, wie beispielsweise Klammern, können eingesetzt werden. Die Schnellverbindungselemente können auch an die Bespannung an vulkanisiert sein. Die Schnellverbindungselemente können jedoch auch alternativ oder zusätzlich mit dem Tragrahmen verbunden sein.

Gemäß einer weiteren Ausführungsform weist die Bespannung einen Reißverschluss auf, durch den hindurch ein von der Hülsenstummelfangvorrichtung umschlossener Aufnahmeraum zugänglich ist.

Die Bespannung kann beliebig viele Reißverschlüsse aufweisen. Nachfolgend wird jedoch auf nur einen Reißverschluss Bezug genommen. Mit Hilfe des Reißverschlusses ist es beispielsweise möglich, Hülsenstummel aus dem Aufnahmeraum zu entnehmen, ohne eine der Führungswände entfernen zu müssen. Der Reißverschluss ermöglicht einen schnellen und unkomplizierten Zugriff auf den Innenraum. Der Reißverschluss kann beispielsweise eine schlitzförmige Öffnung freigeben. Alternativ kann der Reißverschluss beispielsweise auch eine U-förmige Geometrie aufweisen. In diesem Fall ist es möglich, mit Hilfe des Reißverschlusses eine in der Bespannung vorgesehene Klappe zu öffnen und zu schließen. Grundsätzlich kann der Reißverschluss jede beliebige Geometrie aufweisen. Anstelle eines Reißverschlusses können auch andere Verschlusstechnologien zur Anwendung kommen.

Ferner wird ein Turm für ein Fahrzeug, insbesondere für einen Kampfpanzer, vorgeschlagen. Der Turm umfasst eine Bewaffnung, insbesondere eine Glattrohrkanone, eine Turmbühne und eine derartige Hülsenstummelfangvorrichtung, wobei die Führungswände dazu eingerichtet sind, auf die Führungswände auftreffende Hülsenstummel entlang der Schwerkraftrichtung nach unten in Richtung eines Turmbühnenbodens der Turmbühne zu führen.

Die Turmbühne ist insbesondere unterseitig an dem Turm, insbesondere unterseitig an einem Gehäuse des Turms, angebracht. Die Turmbühne kann eine zylinderförmige Geometrie aufweisen. Der Turmbühnenboden ist insbesondere plattenförmig. Die Bewaffnung umfasst vorzugsweise ein Waffenrohr, dessen Azimut und Elevation verändert werden können. Das Waffenrohr ist somit in Azimut und Elevation richtbar. Der zuvor erwähnte Verschlussblock der Bewaffnung, der endseitig an dem Waffenrohr vorgesehen ist, kann zumindest abschnittsweise in den Aufnahmeraum der Hülsenstummelfangvorrichtung hineinragen.

Gemäß einer weiteren Ausführungsform ist die Haltestruktur Teil der Turmbühne, wobei die Hülsenstummelfangvorrichtung mit Hilfe der Schnellverbindungselemente lösbar mit der Haltestruktur verbunden ist.

Wie zuvor erwähnt, kann die Haltestruktur unterschiedliche Bleche, Rohre, Stege, Gitter oder dergleichen umfassen. Diese können Teil der Turmbühne sein. Die Haltestruktur kann mehrere Funktionen aufweisen. Das heißt insbesondere, dass die Haltestruktur nicht ausschließlich zum Befestigen der Schnellverbindungselemente vorgesehen sein muss. Die Haltestruktur kann jedoch auch Bauteile umfassen, die nur der Befestigung der Hülsenstummelfangvorrichtung dienen. Derartige Bauteile können beispielsweise Halterohre sein, die mit der Turmbühne verbunden sind. Die Führungswände der Hülsenstummelfangvorrichtung sind mit Hilfe ihrer Schnellverbindungselemente lösbar mit dieser Haltestruktur verbunden.

Gemäß einer weiteren Ausführungsform ist die Hülsenstummelfangvorrichtung zumindest abschnittsweise unter und/oder hinter einem Verschlussblock der Bewaffnung angeordnet.

Insbesondere ist die vordere Führungswand unter dem Verschlussblock platziert. Besonders bevorzugt ist die vordere Führungswand zwischen dem Verschlussblock und dem Turmbühnenboden angeordnet. Die hintere Führungswand ist insbesondere beabstandet von dem Verschlussblock und damit auch beabstandet von der vorderen Führungswand platziert. Über die hintere Führungswand kann ein Automatiklader der Bewaffnung herübergreifen, um dem Verschlussblock patronierte Munition zuzuführen.

Weiterhin wird ein Fahrzeug, insbesondere ein Kampfpanzer, mit einer derartigen Hülsenstummelfangvorrichtung und/oder einem derartigen Turm vorgeschlagen.

Das Fahrzeug ist vorzugsweise ein Kettenfahrzeug. Das Fahrzeug kann jedoch auch ein Radfahrzeug sein. Das Fahrzeug kann auch eine Panzerhaubitze oder eine Radhaubitze sein. Das Fahrzeug weist eine wie zuvor erwähnte Fahrzeugwanne auf, an welcher der Turm drehbar gelagert ist. Die Fahrzeugwanne ist gegen Beschuss, Sprengfallen, unkonventionelle Spreng- oder Brandvorrichtungen (USBV, Engl.: Improvised Explosive Devices, IED), Minen oder dergleichen geschützt. Die Turmbühne ragt insbesondere nach unten aus dem Turm heraus. Die Turmbühne kann in die Fahrzeugwanne hineinragen. Wie zuvor erwähnt, ist die Hülsenstummelfangvorrichtung bevorzugt lösbar an der Turmbühne befestigt.

Die für die vorgeschlagene Hülsenstummelfangvorrichtung beschriebenen Ausführungsformen und Merkmale gelten für den vorgeschlagenen Turm und für das vorgeschlagene Fahrzeug entsprechend und umgekehrt.

"Ein" ist vorliegend nicht zwingend als beschränkend auf genau ein Element zu verstehen. Vielmehr können auch mehrere Elemente, wie beispielsweise zwei, drei oder mehr, vorgesehen sein. Auch jedes andere hier verwendete Zahlwort ist nicht dahingehend zu verstehen, dass eine Beschränkung auf genau die genannte Anzahl von Elementen gegeben ist. Vielmehr sind zahlenmäßige Abweichungen nach oben und unten möglich, soweit nichts Gegenteiliges angegeben ist.

Weitere mögliche Implementierungen der Hülsenstummelfangvorrichtung, des Turms und/oder des Fahrzeugs umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform der Hülsenstummelfangvorrichtung, des Turms und/oder des Fahrzeugs hinzufügen.

Weitere vorteilhafte Ausgestaltungen und Aspekte der Hülsenstummelfangvorrichtung, des Turms und/oder des Fahrzeugs sind Gegenstand der Unteransprüche sowie der im Folgenden beschriebenen Ausführungsbeispiele der Hülsenstummelfangvorrichtung, des Turms und/oder des Fahrzeugs. Im Weiteren werden die Hülsenstummelfangvorrichtung, der Turm und/oder das Fahrzeug anhand von bevorzugten Ausführungsformen unter Bezugnahme auf die beigelegten Figuren näher erläutert.
- Fig. 1: zeigt eine schematische Ansicht einer Ausführungsform eines militärischen Fahrzeugs;
- Fig. 2: zeigt eine schematische perspektivische Ansicht eines Hülsenstummels;
- Fig. 3: zeigt eine schematische perspektivische Teilansicht einer Ausführungsform eines Turms für das militärische Fahrzeug gemäß Fig.1;
- Fig. 4: zeigt eine schematische Teilaufsicht des Turms gemäß Fig. 3;
- Fig. 5: zeigt eine schematische perspektivische Ansicht einer Ausführungsform einer Hülsenstummelfangvorrichtung für das militärische Fahrzeug gemäß Fig. 1;
- Fig. 6: zeigt eine weitere schematische perspektivische Ansicht der Hülsenstummelfangvorrichtung gemäß Fig. 5; und
- Fig. 7: zeigt eine schematische Aufsicht einer Ausführungsform einer Führungswand für die Hülsenstummelfangvorrichtung gemäß Fig. 5;
- Fig. 8: zeigt die Detailansicht VIII gemäß Fig. 7;
- Fig. 9: zeigt die Detailansicht IX gemäß Fig. 7; und
- Fig. 10: zeigt die Detailansicht X gemäß Fig. 5.

In den Figuren sind gleiche oder funktionsgleiche Elemente mit denselben Bezugszeichen versehen worden, sofern nichts anderes angegeben ist.

Die Fig. 1 zeigt eine schematische Seitenansicht einer Ausführungsform eines militärischen Fahrzeugs 1.

Das militärische Fahrzeug 1 wird nachfolgend lediglich als Fahrzeug bezeichnet. Das Fahrzeug 1 ist ein hochgeschütztes Fahrzeug. Hierzu weist das Fahrzeug 1 eine Panzerung auf. Das Fahrzeug 1 ist ein Kettenfahrzeug. Insbesondere kann das Fahrzeug 1 ein Kampfpanzer sein. Das Fahrzeug 1 kann jedoch auch ein Schützenpanzer, ein Bergepanzer oder dergleichen sein. Das Fahrzeug 1 kann jedoch auch ein Radfahrzeug sein. Das Fahrzeug 1 ist bewaffnet.

Dem Fahrzeug 1 ist ein Koordinatensystem mit einer ersten Raumrichtung, Längsrichtung oder x-Richtung x, einer zweiten Raumrichtung, Querrichtung oder y-Richtung y und einer dritten Raumrichtung, Hochrichtung oder z-Richtung z zugeordnet. Die Richtungen x, y, z sind senkrecht zueinander orientiert.

Eine Schwerkraftrichtung g kann im Wesentlichen entgegen der z-Richtung z orientiert sein.

Das Fahrzeug 1 umfasst eine geschützte Fahrzeugwanne 2, in der eine Besatzung des Fahrzeugs 1 Platz findet. Die Fahrzeugwanne 2 ist gegen Beschuss, Sprengfallen, unkonventionelle Spreng- oder Brandvorrichtungen (USBV, Engl.: Improvised Explosive Devices, IED), Minen oder dergleichen geschützt. Die Fahrzeugwanne 2 umschließt einen Innenraum 3, in dem sich die Besatzung aufhalten kann. Über Luken oder Türen kann der Innenraum 3 der Fahrzeugwanne 2 von einer Umgebung 4 des Fahrzeugs 1 aus betreten und wieder verlassen werden.

Das Fahrzeug 1 kann einen Turm 5 mit einer Waffe oder Bewaffnung 6 aufweisen. Der Turm 5 kann auch einen Teil des Innenraums 3 umschließen. Somit kann der Innenraum 3 auch zumindest abschnittsweise außerhalb der Fahrzeugwanne 2, nämlich in dem Turm 5, angeordnet sein. Der Turm 5 ist drehbar an der Fahrzeugwanne 2 gelagert. Der Turm 5 kann einen elektrischen oder hydraulischen Antrieb umfassen, um den Turm 5 zu drehen. Der Turm 5 kann jedoch auch manuell betrieben werden, falls der Antrieb ausfällt. Die Bewaffnung 6 kann eine Glattrohrkanone sein. Die Bewaffnung 6 kann eine Primärbewaffnung oder Hauptbewaffnung sein. Beispielsweise kann die Bewaffnung 6 ein Kaliber von 130 mm aufweisen. Es kann zusätzlich eine Sekundärbewaffnung, beispielsweise in Form eines Maschinengewehrs, vorgesehen sein.

Das Fahrzeug 1 umfasst ferner ein Kettenlaufwerk 7, mit dessen Hilfe sich das Fahrzeug 1 auf einem Untergrund 8 in einer Fahrtrichtung 9 fortbewegen kann. Dies schließt jedoch nicht aus, dass sich das Fahrzeug 1, beispielsweise in einem Rückwärtsgang, auch entgegengesetzt zu der Fahrtrichtung 9 fortbewegen kann. In der Orientierung der Fig. 1 ist die Fahrtrichtung 9 entlang der x-Richtung x orientiert.

Das Kettenlaufwerk 7 umfasst eine umlaufende Kette 10, die von einer Antriebsrolle 11 angetrieben wird. Die Antriebsrolle 11 ist heckseitig vorgesehen. In der Orientierung der Fig. 1 läuft die Kette 10 bei einer Fortbewegung des Fahrzeugs 1 in der Fahrtrichtung 9 im Uhrzeigersinn um. Die Kette 10 kann eine Vielzahl miteinander verbundener Kettenglieder aufweisen, die beweglich miteinander verbunden sind. Die Kettenglieder sind aus einem metallischen Werkstoff, wie beispielsweise Stahl, gefertigt. Die Kette 10 kann jedoch auch eine Gummikette sein oder Elemente aus Gummi aufweisen.

Die Antriebsrolle 11 ist mit einem Antrieb des Fahrzeugs 1 wirkverbunden. Der Antrieb kann beispielsweise einen Verbrennungsmotor, insbesondere einen Dieselmotor, und ein Getriebe umfassen. Ferner umfasst das Kettenlaufwerk 7 eine Vielzahl von Kettenlaufrollen 12, von denen in der Fig. 1 nur eine mit einem Bezugszeichen versehen ist. Beispielsweise sind jeweils beidseits des Fahrzeugs 1 sieben derartige Kettenlaufrollen 12 vorgesehen. Die Anzahl der Kettenlaufrollen 12 ist jedoch grundsätzlich beliebig. Weiterhin umfasst das Kettenlaufwerk 7 eine Umlenkrolle 13. Die Umlenkrolle 13 ist frontseitig vorgesehen. Umgekehrt kann die Antriebsrolle 11 auch frontseitig und die Umlenkrolle 13 heckseitig angeordnet sein.

Das Kettenlaufwerk 7 umfasst vorzugsweise zwei Ketten 10, die entlang der Fahrtrichtung 9 betrachtet beidseits des Fahrzeugs 1 angeordnet sind. Dementsprechend umfasst das Kettenlaufwerk 7 auch ein Paar beidseits des Fahrzeugs 1 angeordneter Antriebsrollen 11, eine beliebige Anzahl von Kettenlaufrollen 12, die ebenfalls beidseits des Fahrzeugs 1 angeordnet sind, sowie ein Paar an Umlenkrollen 13.

Die Fig. 2 zeigt eine schematische perspektivische Ansicht eines Hülsenstummels 14.

Der Hülsenstummel 14 ist Teil einer patronierten Munition oder Patronenmunition der Bewaffnung 6. Derartige patronierte Munition weist eine Hülse, eine Treibladung und ein Projektil auf. Bei einem Abfeuern der Bewaffnung 6 brennt ein hohlzylinderförmiger Teil der Hülse ab, so dass nur der Hülsenstummel 14 verbleibt. Der Hülsenstummel 14 weist einen metallischen Hülsenboden 15 sowie ein mit diesem verschweißtes Anzündrohr 16 auf. Jeder Hülsenstummel 14 kann eine Länge von beispielsweise 300 Millimetern aufweisen.

Die vorgenannte Geometrie und die vorgenannten Abmessungen des Hülsenstummels 14 können insbesondere bei der Verwendung eines Automatikladers für die Bewaffnung 6 zu Handhabungsproblemen führen. Die Handhabungsprobleme umfassen beispielsweise eine Beschädigung von sensiblen Komponenten des Turms 5 bei einem Herauspicken der Hülsenstummel 14 oder ein Verklemmen der Hülsenstummel 14 bei Richtbewegungen der Bewaffnung 6. Außerdem ist es unerwünscht, dass die Hülsenstummel 14 undefiniert unter dem Turm 5 in der Fahrzeugwanne 2 liegen.

Ferner können die Hülsenstummel 14 bei einem unbemannten Turm 5 nicht visuell überprüft und manuell sortiert und/oder entsorgt werden. Zufällig aufrechtstehende Hülsenstummel 14 können bei dem Abfeuern der Bewaffnung 6 mit einem Verschluss der Bewaffnung 6 kollidieren. Lose Hülsenstummel 14 können bei einer Minenbelastung des Fahrzeugs 1 zu Sekundärprojektilen werden.

Die Fig. 3 zeigt eine schematische perspektivische Teilansicht eines wie zuvor erwähnten Turms 5. Die Fig. 4 zeigt eine schematische Teilaufsicht des Turms 5. Im Folgenden wird auf die Fig. 3 und 4 gleichzeitig Bezug genommen.

In den Fig. 3 und 4 ist eine Hülle oder ein Gehäuse des Turms 5, welches den Turm 5 gegen Beschuss schützt, nicht gezeigt. Wie zuvor erwähnt, umfasst der Turm 5 eine Bewaffnung 6, die eine Glattrohrkanone, insbesondere im Kaliber 130 Millimeter, sein kann. Die Bewaffnung 6 weist ein Waffenrohr 17 auf, dessen Azimut und Elevation verändert werden können. Das Waffenrohr 17 ist somit in Azimut und Elevation richtbar.

Unter "Azimut" ist vorliegend eine Veränderung einer Winkelposition des Turms 5 zu verstehen, bei der sich die Bewaffnung 6 mit dem Turm 5 mitdreht. Der Turm 5 wird hierzu um eine parallel zu der z-Richtung z orientierte Drehachse relativ zu der Fahrzeugwanne 2 verdreht. Unter "Elevation" ist vorliegend eine Veränderung einer Winkelposition des Waffenrohrs 17 relativ zu dem Turm 5 zu verstehen. Hierzu wird das Waffenrohr 17 um eine senkrecht zu der z-Richtung z orientierte Drehachse relativ zu dem Turm 5 verschwenkt.

Das Waffenrohr 17 ist mit einem Verschlussblock 18 der Bewaffnung 6 verbunden. Der Verschlussblock 18 vollzieht die zuvor erwähnte Bewegung hinsichtlich des Azimuts und der Elevation mit dem Waffenrohr 17 mit, wodurch es zu einem wie zuvor erwähnten unerwünschten Kontakt mit aus der Bewaffnung 6 ausgeworfenen Hülsenstummeln 14 kommen kann.

Der Verschlussblock 18 weist ein Patronenlager 19 für jeweils ein Stück der patronierten Munition auf. Die Hülsenstummel 14 werden aus dem Patronenlager 19 ausgeworfen, ausgestoßen oder ausgezogen. Zum Abfeuern der Bewaffnung 6 wird das Patronenlager 19 mit Hilfe eines nicht gezeigten Verschlusses der Bewaffnung 6 verschlossen. Die Bewaffnung 6 ist an dem Turm 5, insbesondere an dem nicht gezeigten Gehäuse des Turms 5, aufgehängt.

Der Turm 5 weist eine Turmbühne 20 auf, die zumindest abschnittsweise in die Fahrzeugwanne 2 und damit in den Innenraum 3 hineinragt. Die Turmbühne 20 ist unterseitig an dem Gehäuse des Turms 5 angebracht. Hierzu weist die Turmbühne 20 eine ringförmigen Befestigungsflansch 21 auf. Die Turmbühne 20 kann eine zylinderförmige Geometrie aufweisen. Die Turmbühne 20 weist neben dem Befestigungsflansch 21 einen plattenförmigen Turmbühnenboden 22 auf. Der Befestigungsflansch 21 ist entlang der z-Richtung z betrachtet beabstandet von dem Turmbühnenboden 22 platziert.

Der Turmbühnenboden 22 ist mit Hilfe von Verbindungsabschnitten 23, von denen in der Fig. 3 nur einer mit einem Bezugszeichen versehen ist, mit dem Befestigungsflansch 21 verbunden. Bevorzugt sind mehrere Verbindungsabschnitte 23 vorgesehen, die einen Teil einer Zylinderwandung bilden können. Die Verbindungsabschnitte 23 können auch stabförmig oder strebenförmig sein. Bevorzugt bilden die Verbindungsabschnitte 23 jedoch keine umlaufende geschlossene Wandung der Turmbühne 20, so dass diese umfänglich zumindest abschnittsweise offen oder geöffnet ist.

Um die zuvor erwähnte Problematik hinsichtlich der Hülsenstummel 14 zu lösen oder zumindest zu reduzieren, weist das Fahrzeug 1 und/oder der Turm 5 eine Hülsenstummelfangvorrichtung 24 auf, die an dem Turm 5, insbesondere an der Turmbühne 20, angebracht ist. Mit Hilfe der Hülsenstummelfangvorrichtung 24 ist es möglich, die aus dem Patronenlager 19 ausgeworfenen, ausgestoßenen oder ausgezogenen Hülsenstummel 14 aufzufangen und nach unten in Richtung des Turmbühnenboden 22 zu leiten, wobei die Hülsenstummel 14 an der Hülsenstummelfangvorrichtung 24 entlangleiten. Die Hülsenstummelfangvorrichtung 24 kann auch geeignet sein, ganze Hülsen aufzufangen. Daher kann die Hülsenstummelfangvorrichtung 24 auch als Hülsenfangvorrichtung für Hülsen, insbesondere für Hülsenstummel 14, bezeichnet werden.

Die Fig. 5 zeigt eine schematische perspektivische Ansicht der Hülsenstummelfangvorrichtung 24. Die Fig. 6 zeigt eine weitere schematische perspektivische Ansicht der Hülsenstummelfangvorrichtung 24. Nachfolgend wird auf die Fig. 3 bis 6 gleichzeitig Bezug genommen.

Die Hülsenstummelfangvorrichtung 24 weist eine erste seitliche Führungswand 25, die in der Orientierung der Fig. 3 und 4 mit Blickrichtung auf das Waffenrohr 17 zumindest abschnittsweise rechtsseitig des Verschlussblocks 18 angeordnet ist, und eine zweite seitliche Führungswand 26, die gegenüberliegend und beabstandet von der ersten seitlichen Führungswand 25 und damit zumindest abschnittsweise linksseitig des Verschlussblocks 18 platziert ist, auf. Die erste seitliche Führungswand 25 kann auch als erste Seitenführungswand bezeichnet werden. Die zweite seitliche Führungswand 26 kann auch als zweite Seitenführungswand bezeichnet werden.

Die beiden seitlichen Führungswände 25, 26 verhindern eine seitliche Bewegung aus dem Patronenlager 19 ausgeworfener, ausgestoßener oder ausgezogener Hülsenstummel 14. Befindet sich der Turm 5 in der in der Fig. 1 gezeigten Position, so verhindern die beiden seitlichen Führungswände 25, 26 eine Bewegung der Hülsenstummel 14 entlang und entgegen der y-Richtung y.

Ferner umfasst die Hülsenstummelfangvorrichtung 24 eine vordere Führungswand 27, die zumindest abschnittsweise unterhalb des Verschlussblocks 18 und damit zwischen dem Verschlussblock 18 und dem Turmbühnenboden 22 angeordnet ist. Die vordere Führungswand 27 kann auch als Vorderführungswand bezeichnet werden. Der vorderen Führungswand 27 gegenüberliegend und beabstandet von dieser angeordnet weist die Hülsenstummelfangvorrichtung 24 eine hintere Führungswand 28 auf. Die hintere Führungswand 28 kann auch als Hinterführungswand oder Rückführungswand bezeichnet werden.

Die vordere Führungswand 27 begrenzt eine Bewegung der Hülsenstummel 14 nach vorne. Die hintere Führungswand 28 verhindert eine Bewegung der Hülsenstummel 14 nach hinten. Befindet sich der Turm 5 in der in der Fig. 1 gezeigten Position, so verhindern die vordere Führungswand 27 und die hintere Führungswand 28 eine Bewegung der Hülsenstummel 14 entlang und entgegen der x-Richtung x. Die seitlichen Führungswände 25, 26, die vordere Führungswand 27 und die hintere Führungswand 28 umschließen einen Aufnahmeraum 29 der Hülsenstummelfangvorrichtung 24.

Die Hülsenstummelfangvorrichtung 24 ist modular. "Modular" heißt in diesem Fall, dass die Hülsenstummelfangvorrichtung 24 dadurch an einen jeweiligen Anwendungsfall und/oder an einen jeweiligen Einsatzbereich der Hülsenstummelfangvorrichtung 24 angepasst werden kann, dass je nach gewünschter Bewegungseinschränkung der aus dem Patronenlager 19 ausgeworfenen, ausgestoßenen oder ausgezogenen Hülsenstummel 14 entweder beide oder nur eine der seitlichen Führungswände 25, 26, die vordere Führungswand 27 und/oder die hintere Führungswand 28 wahlweise miteinander kombiniert werden können, um einen individuellen und angepassten Aufbau der Hülsenstummelfangvorrichtung 24 erzielen zu können. Hierzu können die Führungswände 25, 26, 27, 28 in nachfolgend noch erläuterter Art und Weise lösbar mit dem Turm 5, insbesondere mit der Turmbühne 20, verbunden werden.

Die Fig. 7 zeigt eine schematische Aufsicht einer Ausführungsform einer wie zuvor erwähnten ersten seitlichen Führungswand 25. Die Fig. 8 zeigt die Detailansicht VIII gemäß der Fig. 7. Die Fig. 9 zeigt die Detailansicht IX gemäß der Fig. 7. Nachfolgend wird auf die Fig. 7 bis 9 gleichzeitig Bezug genommen.

Der Aufbau der zweiten seitlichen Führungswand 26, der vorderen Führungswand 27 und/oder der hinteren Führungswand 28 entspricht im Wesentlichem dem Aufbau der ersten seitlichen Führungswand 25. Daher sind sämtliche folgenden Ausführungen betreffend die erste seitliche Führungswand 25 entsprechend auf die zweite seitliche Führungswand 26, die vordere Führungswand 27 und/oder die hintere Führungswand 28 und umgekehrt anwendbar.

Die erste seitliche Führungswand 25 kann eben sein. Die erste seitliche Führungswand 25 umfasst einen Tragrahmen 30. Der Tragrahmen 30 ist rohrförmig. Der Tragrahmen 30 läuft randseitig um die erste seitliche Führungswand 25 um und rahmt diese somit ein. Der Tragrahmen 30 ist daher rahmenförmig. Beispielsweise kann der Tragrahmen 30 aus Aluminiumrohren oder Stahlrohren gefertigt sein. Es können jedoch auch Faserverbundwerkstoffe eingesetzt werden. Im vorliegenden Fall weist der Tragrahmen 30 mehrere Abschnitte 31, 32, 33, 34 auf, die dem Tragrahmen 30 eine im Wesentlichen rechteckförmige Geometrie geben. Die Abschnitte 31, 32, 33, 34 können Rohrabschnitte sein. Die Abschnitte 31, 32, 33, 34 sind fest miteinander verbunden. Die Abschnitte 31, 32, 33 weisen eine langestreckte gerade Geometrie auf, wohingegen der Abschnitt 34 eine stufenförmige Geometrie aufweist. Dies ermöglicht beispielsweise eine Anpassung der ersten seitlichen Führungswand 25 an eine Geometrie des Verschlussblocks 18.

Der Tragrahmen 30 ist mit einer Bespannung 35 bespannt. Die Bespannung 35 ist flächenförmig. Die Bespannung 35 kann flexibel verformbar sein. Die Bespannung 35 umfasst bevorzugt ein Textil. Unter einem "Textil" kann vorliegend ein Gewebe, ein Gewirk, ein Gestrick, ein Geflecht, ein Nähgewirk, ein Vliesstoff, ein Netz oder ein Filz verstanden werden. Die Bespannung 35 kann unterschiedliche Textilien umfassen. Der Tragrahmen 30 kann in die Bespannung 35 eingenäht sein. Alternativ kann die Bespannung 35 auch Gummi, Leder, Kork oder dergleichen aufweisen. Die Bespannung 35 kann auch eine Kunststofffolie, insbesondere eine transparente Kunststofffolie, sein oder aufweisen.

Wie die Fig. 8 und 9 zeigen, kann die Bespannung 35 Textilien 36, 37 mit unterschiedlichen Maschenweiten aufweisen. Beispielsweise kann ein Fenster 38 vorgesehen sein, das mit einem grobmaschigen ersten Textil 36 gebildet wird, das eine größere Maschenweite aufweist als ein feinmaschiges zweites Textil 37, das außerhalb des Fensters 38 für die Bespannung 35 verwendet wird. Hierdurch kann die Bespannung 35 innerhalb des Fensters 38 durchsichtig sein, um von außen in den Aufnahmeraum 29 einsehen zu können. Alternativ kann auch die gesamte Bespannung 35 mit dem grobmaschigen ersten Textil 36 gebildet werden, so dass die gesamte Bespannung 35 durchsichtig ist. Beispielsweise kann das grobmaschige erste Textil 36 ein Netz sein oder netzartig ausgebildet sein. Das Fenster 38 kann auch eine transparente Kunststofffolie aufweisen.

Die erste seitliche Führungswand 25 weist ferner eine Vielzahl von Schnellverbindungselementen 39, 40, 41, 42, 43, 44, 45, 46, 47, 48, 49, 50 auf, mit deren Hilfe die erste seitliche Führungswand 25 mit dem Turm 5, insbesondere mit der Turmbühne 20, verbunden werden kann. Die Anzahl der Schnellverbindungselemente 39, 40, 41, 42, 43, 44, 45, 46, 47, 48, 49, 50 ist beliebig. Bevorzugt sind jedoch zumindest vier derartige Schnellverbindungselemente 39, 40, 41, 42, 43, 44, 45, 46, 47, 48, 49, 50 vorgesehen. Die Schnellverbindungselemente 39, 40, 41, 42, 43, 44, 45, 46, 47, 48, 49, 50 können auch als Verbindungselemente oder als Befestigungselemente bezeichnet werden. Die Schnellverbindungselemente 39, 40, 41, 42, 43, 44, 45, 46, 47, 48, 49, 50 sind in den Fig. 3 und 4 nicht gezeigt und in den Fig. 5 und 6 nicht mit Bezugszeichen versehen.

Die Schnellverbindungselemente 39, 40, 41, 42, 43, 44, 45, 46, 47, 48, 49, 50 sind riemenförmig, bandförmig, schnurförmig oder streifenförmig. Bevorzugt sind die Schnellverbindungselemente 39, 40, 41, 42, 43, 44, 45, 46, 47, 48, 49, 50 mit der Bespannung 35 vernäht. Die Schnellverbindungselemente 39, 40, 41, 42, 43, 44, 45, 46, 47, 48, 49, 50 sind elastisch verformbar, insbesondere biegbar. Beispielsweise können die Schnellverbindungselemente 39, 40, 41, 42, 43, 44, 45, 46, 47, 48, 49, 50 um ein rohrförmiges Bauteil geschlungen werden. Die Schnellverbindungselemente 39, 40, 41, 42, 43, 44, 45, 46, 47, 48, 49, 50 weisen beispielsweise Knöpfe, Haken, Dornschlösser, Klettverschlüsse, Ösen oder beliebige sonstige textile Verschlussmechanismen auf. Hierdurch lassen sich die Schnellverbindungselemente 39, 40, 41, 42, 43, 44, 45, 46, 47, 48, 49, 50 werkzeugfrei lösen und wieder schließen.

In der Bespannung 35 können Reißverschlüsse 51, 52 vorgesehen sein, die einen Zugang zu dem Aufnahmeraum 29 ermöglichen, um beispielsweise Hülsenstummel 14 aus dem Aufnahmeraum 29 entnehmen zu können. Hierdurch kann der Aufnahmeraum 29 entleert werden, ohne die gesamte erste seitliche Führungswand 25 demontieren zu müssen. Es kann eine beliebige Anzahl von Reißverschlüssen 51, 52 an beliebigen Positionen der Bespannung 35 vorgesehen sein. In der Fig. 7 sind nur beispielhaft ein erster Reißverschluss 51, der eine schlitzförmige Öffnung freigeben kann, und ein U-förmiger zweiter Reißverschluss 52 gezeigt, mit dessen Hilfe eine Klappe 53 in der Bespannung 35 geöffnet und geschlossen werden kann.

Nun zurückkehrend zu den Fig. 5 und 6 weist die hintere Führungswand 28 ein Unterteil 54 sowie ein Oberteil 55 auf. Durch ein Lösen von Schnellverbindungselementen 39, 40, 41, 42, 43, 44, 45, 46, 47, 48, 49, 50 des Oberteils 55 kann das Oberteil 55 relativ zu dem Unterteil 54 verschwenkt werden, um beispielsweise Hülsenstummel 14 aus dem Aufnahmeraum 29 entnehmen zu können. Das Unterteil 54 und das Oberteil 55 sind im Gegensatz zu den seitlichen Führungswänden 25, 26 vorzugsweise nicht eben, sondern gewölbt. Insbesondere sind das Unterteil 54 und das Oberteil 55 sind vorzugsweise von dem Aufnahmeraum 29 weg nach außen gewölbt.

Mit dem Bezugszeichen 56 ist in den Fig. 5 und 6 eine Haltestruktur in Form eines Befestigungsblechs bezeichnet. Die Haltestruktur 56 ist Teil der Hülsenstummelfangvorrichtung 24. Gleichzeitig oder alternativ kann die Haltestruktur 56 auch Teil der Turmbühne 20 sein. Die Turmbühne 20 kann beliebig viele Haltestrukturen 56 in Form von Befestigungsblechen, Stegen, Streben, Gittern, Rohren oder dergleichen aufweisen, an denen die Hülsenstummelfangvorrichtung 24 befestigt ist. Die Haltestrukturen 56 können jeweils mehrere Funktionen aufweisen und dienen beispielsweise nur in ihrer Sekundärfunktion der Befestigung der Hülsenstummelfangvorrichtung 24. An der in den Fig. 5 und 6 gezeigten Haltestruktur 56 können die zweite seitliche Führungswand 26 und/oder die hintere Führungswand 28 mit Hilfe ihrer Schnellverbindungselemente 39, 40, 41, 42, 43, 44, 45, 46, 47, 48, 49, 50 lösbar befestigt sein.

Die Fig. 10 zeigt die Detailansicht X gemäß der Fig. 5.

Wie die Fig. 10 zeigt, weist das Oberteil 55 in die Bespannung 35 eingenähte Laschen 57, 58 auf. Das Unterteil 54 kann ebenfalls eine derartige Lasche 59 aufweisen. An den Laschen 57, 58, 59 sind wie zuvor erwähnte Schnellverbindungselemente 39, 40, 41 angebracht, die eine weitere Haltestruktur 60 in Form eines Befestigungsrohrs umgreifen. Die Haltestruktur 60 ist - wie die Haltestruktur 56 - Teil des Turms 5, insbesondere der Turmbühne 20. Die Haltestruktur 60 kann auch Teil der Hülsenstummelfangvorrichtung 24 sein.

Wie die Fig. 5 und 6 zeigen, weist die vordere Führungswand 27 zumindest abschnittsweise eine S-förmige Krümmung auf. Insbesondere weist die vordere Führungswand 27 einen einer Oberkante 61 der vorderen Führungswand 27 abgewandten Verformungsbereich 62 auf. Der Verformungsbereich 62 ist im Querschnitt insbesondere S-förmig. Der Verformungsbereich 62 ermöglicht insbesondere eine ziehharmonikaartige Verformung der vorderen Führungswand 27. Dies kann bei Richtbewegungen des Waffenrohrs 17 vorteilhaft sein.

Um die Hülsenstummelfangvorrichtung 24 zu bilden, werden die Führungswände 25, 26, 27, 28 oder zumindest ein Teil der Führungswände 25, 26, 27, 28 mit Hilfe ihrer Schnellverbindungselemente 39, 40, 41, 42, 43, 44, 45, 46, 47, 48, 49, 50 mit der jeweiligen Haltestruktur 56, 60 verbunden. Ferner ist es auch zusätzlich oder alternativ möglich, die Führungswände 25, 26, 27, 28 oder zumindest einen Teil der Führungswände 25, 26, 27, 28 mit Hilfe ihrer Schnellverbindungselemente 39, 40, 41, 42, 43, 44, 45, 46, 47, 48, 49, 50 untereinander oder miteinander zu verbinden.

Trifft ein Hülsenstummel 14 auf eine der Führungswände 25, 26, 27, 28 auf, wird diese elastisch verformt und der Hülsenstummel 14 wird entlang der Schwerkraftrichtung g nach unten in Richtung des Turmbühnenbodens 22 geleitet. Die Hülsenstummel 14 können den Aufnahmeraum 29 nicht verlassen. Durch das Fenster 38 lässt sich beobachten, wie weit der Aufnahmeraum 29 mit Hülsenstummeln 14 gefüllt ist. Durch ein Öffnen der Reißverschlüsse 51, 52 können die Hülsenstummel 14 aus dem Aufnahmeraum 29 entnommen werden, ohne dass eine der Führungswände 25, 26, 27, 28 demontiert werden muss.

Die Führungswände 25, 26, 27, 28, deren Bespannung 35 vorzugsweise brandfest ist, stellen somit ein kontrolliertes Abbremsen und Herabfallen der Hülsenstummel 14 sicher. Durch die Verwendung von Textilien 36, 37 für die Bespannung 35 ergibt sich eine gute Abbremswirkung, eine gute Zugänglichkeit des Aufnahmeraums 29 mit der Möglichkeit einer einfachen Einsicht in den Aufnahmeraum 29, beispielsweise mit Hilfe des Fensters 38. Es ergibt sich die Möglichkeit zur Reduktion einer Wärmesignatur der Bewaffnung 6 durch eine in die Bespannung integrierte Wärmedämmung. Dies kann durch eine geeignete Auswahl des jeweiligen Textils 36, 37 erreicht werden.

Es ergibt sich vorteilhafterweise ein geringer Platzbedarf für die Hülsenstummelfangvorrichtung 24. Die Führungswände 25, 26, 27, 28 bremsen die Auswurfenergie der Hülsenstummel 14 gut ab. Die Hülsenstummelfangvorrichtung 24 weist eine leichte Konstruktion auf, ist schnell auf- und abbaubar, und weist ein geringes Verletzungsrisiko auf. Für die Schnellverbindungselemente 39, 40, 41, 42, 43, 44, 45, 46, 47, 48, 49, 50 werden einfach zu betätigende Schnellverschlüsse, wie beispielsweise Klettverschlüsse, Knöpfe, Knoten, Haken oder dergleichen, eingesetzt. Es ergibt sich eine hohe Sicherheit durch die Verwendung selbstverlöschender Materialien für die Bespannung 35. Die Hülsenstummelfangvorrichtung 24 ist einfach und günstig wartbar und ersetzbar.

Die Führungswände 25, 26, 27, 28 bauen sehr leicht und schmal. Die seitlichen Führungswände 25, 26 werden so angeordnet, dass eine seitliche Bewegung der ausgeworfenen Hülsenstummel 14 begrenzt wird. Die hintere Führungswand 28 begrenzt eine Längsbewegung der ausgeworfenen Hülsenstummel 14. Unter dem Verschlussblock 18 der Bewaffnung wird die vordere Führungswand 27 montiert, die eine Bewegung der ausgeworfenen Hülsenstummel 14 nach vorne begrenzt.

Die Führungswände 25, 26, 27, 28 sind, soweit möglich, an vorhandenen Haltestrukturen 56, 60 des Turms 5 befestigt. Wo das nicht möglich ist, werden zusätzliche Haltestrukturen 56, 60, beispielsweise in der Form von Halterrohren, Halteblechen oder dergleichen, eingebracht. Die Führungswände 25, 26, 27, 28 lassen sich ohne Werkzeug manuell von den Haltestrukturen 56, 60 lösen, um freien Zugang zu dem Verschlussblock 18 und/oder zu einer Schiebetür eines Munitionsraums des Turms 5 zu erhalten.

Die Führungswände 25, 26, 27, 28 trennen einen Bewegungsbereich des Verschlusses der Bewaffnung 6 und einer Munitionszuführung, insbesondere in Form eines Automatikladers, von einem Kommandanten- und Richtschützenplatz ab, um ein Verletzungsrisiko durch Zugreifen auf sich bewegende Teile zu minimieren. Die Führungswände 25, 26, 27, 28 sind hitzebeständig und schwer entflammbar. Sofern die Führungswände 25, 26, 27, 28 dennoch in Brand geraten, entwickeln diese keine giftigen Gase und sind selbstverlöschend.

Die Führungswände 25, 26, 27, 28 senken das Geräuschniveau innerhalb des Turms 5. Wahlweise können die Führungswände 25, 26, 27, 28 als Netze ausgeführt werden, um die Abläufe in dem Turm 5 besser beobachten zu können. Mit Hilfe der Reißverschlüsse 51, 52 kann der Aufnahmeraum 29 einfach und schnell geleert werden. Die Führungswände 25, 26, 27, 28 sind vorzugsweise so flexibel, dass sie einen Ein- und Ausstieg des Fahrers durch den Turm 5 auch in einer 6:00 Uhr Position des Turms 5 nicht behindern.

Obwohl die vorliegende Erfindung anhand von Ausführungsbeispielen beschrieben wurde, ist sie vielfältig modifizierbar.

### BEZUGSZEICHENLISTE

- 1: Fahrzeug
- 2: Fahrzeugwanne
- 3: Innenraum
- 4: Umgebung
- 5: Turm
- 6: Bewaffnung
- 7: Kettenlaufwerk
- 8: Untergrund
- 9: Fahrtrichtung
- 10: Kette
- 11: Antriebsrolle
- 12: Kettenlaufrolle
- 13: Umlenkrolle
- 14: Hülsenstummel
- 15: Hülsenboden
- 16: Anzündrohr
- 17: Waffenrohr
- 18: Verschlussblock
- 19: Patronenlager
- 20: Turmbühne
- 21: Befestigungsflansch
- 22: Turmbühnenboden
- 23: Verbindungsabschnitt
- 24: Hülsenstummelfangvorrichtung
- 25: Führungswand
- 26: Führungswand
- 27: Führungswand
- 28: Führungswand
- 29: Aufnahmeraum
- 30: Tragrahmen
- 31: Abschnitt
- 32: Abschnitt
- 33: Abschnitt
- 34: Abschnitt
- 35: Bespannung
- 36: Textil
- 37: Textil
- 38: Fenster
- 39: Schnellverbindungselement
- 40: Schnellverbindungselement
- 41: Schnellverbindungselement
- 42: Schnellverbindungselement
- 43: Schnellverbindungselement
- 44: Schnellverbindungselement
- 45: Schnellverbindungselement
- 46: Schnellverbindungselement
- 47: Schnellverbindungselement
- 48: Schnellverbindungselement
- 49: Schnellverbindungselement
- 50: Schnellverbindungselement
- 51: Reißverschluss
- 52: Reißverschluss
- 53: Klappe
- 54: Unterteil
- 55: Oberteil
- 56: Haltestruktur
- 57: Lasche
- 58: Lasche
- 59: Lasche
- 60: Haltestruktur
- 61: Oberkante
- 62: Verformungsbereich

- g: Schwerkraftrichtung
- x: x-Richtung
- y: y-Richtung
- z: z-Richtung

## Patentansprüche

1. Hülsenstummelfangvorrichtung (24) für eine Bewaffnung (6) eines Fahrzeugs (1), insbesondere eines Kampfpanzers, mit
Führungswänden (25, 26, 27, 28), die dazu eingerichtet sind, auf die Führungswände (25, 26, 27, 28) auftreffende Hülsenstummel (14) entlang einer Schwerkraftrichtung (g) nach unten zu führen,
wobei die Führungswände (25, 26, 27, 28) Schnellverbindungselemente (39, 40, 41, 42, 43, 44, 45, 46, 47, 48, 49, 50) aufweisen, mit deren Hilfe die Führungswände (25, 26, 27, 28) werkzeugfrei mit einer Haltestruktur (56, 60) verbindbar und werkzeugfrei von der Haltestruktur (56, 60) lösbar sind.

2. Hülsenstummelfangvorrichtung nach Anspruch 1,
**dadurch gekennzeichnet,**
**dass** die Hülsenstummelfangvorrichtung (24) dadurch einen modularen Aufbau aufweist, dass wahlweise entweder nur ein Teil oder sämtliche Führungswände (25, 26, 27, 28) mit Hilfe der Schnellverbindungselemente (39, 40, 41, 42, 43, 44, 45, 46, 47, 48, 49, 50) mit der Haltestruktur (56, 60) verbunden sind.

3. Hülsenstummelfangvorrichtung nach Anspruch 1 oder 2,
**dadurch gekennzeichnet,**
**dass** die Führungswände (25, 26, 27, 28) eine erste seitliche Führungswand (25), eine zweite seitliche Führungswand (26), die gegenüberliegend zu und beabstandet von der ersten seitlichen Führungswand (25) angeordnet ist, eine vordere Führungswand (27) und eine hintere Führungswand (28), die gegenüberliegend zu und beabstandet von der vorderen Führungswand (27) angeordnet ist, aufweisen.

4. Hülsenstummelfangvorrichtung nach Anspruch 3,
**dadurch gekennzeichnet,**
**dass** die hintere Führungswand (28) ein Unterteil (54) und ein zu dem Unterteil (54) verschwenkbares Oberteil (55) aufweist.

5. Hülsenstummelfangvorrichtung nach einem der Ansprüche 1 - 4,
**dadurch gekennzeichnet,**
**dass** die Schnellverbindungselemente (39, 40, 41, 42, 43, 44, 45, 46, 47, 48, 49, 50) riemenförmig, bandförmig und/oder schnurförmig sind.

6. Hülsenstummelfangvorrichtung nach einem der Ansprüche 1 - 5,
**dadurch gekennzeichnet,**
**dass** die Schnellverbindungselemente (39, 40, 41, 42, 43, 44, 45, 46, 47, 48, 49, 50) Klettverschlüsse, Knöpfe, Dornschnallen, Knebel, Druckknöpfe, Ösen und/oder Haken aufweisen.

7. Hülsenstummelfangvorrichtung nach einem der Ansprüche 1 - 6,
**dadurch gekennzeichnet,**
**dass** jede Führungswand (25, 26, 27, 28) einen Tragrahmen (30) und eine flexible Bespannung (35) aufweist, mit welcher der Tragrahmen (30) bespannt ist.

8. Hülsenstummelfangvorrichtung nach Anspruch 7,
**dadurch gekennzeichnet,**
**dass** die Bespannung (35) ein, insbesondere wärmedämmendes, netzförmiges, hitzebeständiges, selbstverlöschendes und/oder schalldämmendes, Textil (36, 37) aufweist.

9. Hülsenstummelfangvorrichtung nach Anspruch 8,
**dadurch gekennzeichnet,**
**dass** die Bespannung (35) ein erstes Textil (36) und ein zweites Textil (37) aufweist, wobei eine Maschenweite des ersten Textils (36) größer als eine Maschenweite des zweiten Textils (37) ist, und wobei das erste Textil (36) insbesondere ein in der Bespannung (35) vorgesehenes Fenster (38) bildet.

10. Hülsenstummelfangvorrichtung nach einem der Ansprüche 7 - 9,
**dadurch gekennzeichnet,**
**dass** die Schnellverbindungselemente (39, 40, 41, 42, 43, 44, 45, 46, 47, 48, 49, 50) mit der Bespannung (35) vernäht sind.

11. Hülsenstummelfangvorrichtung nach einem der Ansprüche 7 - 10,
**dadurch gekennzeichnet,**
**dass** die Bespannung (35) einen Reißverschluss (51, 52) aufweist, durch den hindurch ein von der Hülsenstummelfangvorrichtung (24) umschlossener Aufnahmeraum (29) zugänglich ist.

12. Turm (5) für ein Fahrzeug (1), insbesondere für einen Kampfpanzer, mit einer Bewaffnung (6), insbesondere einer Glattrohrkanone, einer Turmbühne (20) und einer Hülsenstummelfangvorrichtung (24) nach einem der Ansprüche 1 - 11, wobei die Führungswände (25, 26, 27, 28) dazu eingerichtet sind, auf die Führungswände (25, 26, 27, 28) auftreffende Hülsenstummel (14) entlang der Schwerkraftrichtung (g) nach unten in Richtung eines Turmbühnenbodens (22) der Turmbühne (20) zu führen.

13. Turm nach Anspruch 12,
**dadurch gekennzeichnet,**
**dass** die Haltestruktur (56, 60) Teil der Turmbühne (20) ist, wobei die Hülsenstummelfangvorrichtung (24) mit Hilfe der Schnellverbindungselemente (39, 40, 41, 42, 43, 44, 45, 46, 47, 48, 49, 50) lösbar mit der Haltestruktur (56, 60) verbunden ist.

14. Turm nach Anspruch 12 oder 13,
**dadurch gekennzeichnet,**
**dass** die Hülsenstummelfangvorrichtung (24) zumindest abschnittsweise unter und/oder hinter einem Verschlussblock (18) der Bewaffnung (6) angeordnet ist.

15. Fahrzeug (1), insbesondere Kampfpanzer, mit einer Hülsenstummelfangvorrichtung (24) nach einem der Ansprüche 1- 11 und/oder einem Turm (5) nach einem der Ansprüche 12 - 14.
